# EUROPÄISCHE PATENTSCHRIFT

(11) **EP 0 974 699 B1**
(45) Veröffentlichungstag und Bekanntmachung des Hinweises auf die Patenterteilung: **31.03.2004**
(21) Anmeldenummer: 99113029.5
(22) Anmeldetag: 06.07.1999
(51) Int. Cl.: E01C 19/42, F16B 21/09

(54) **Einbaubohle für einen Strassenfertiger**
Screed for a road paver
Poutre lisseuse pour finisseur de chaussée

(30) Priorität: 24.07.1998 DE 19833394
(43) Veröffentlichungstag der Anmeldung: 26.01.2000
(73) Patentinhaber: ABG Allgemeine Baumaschinen-Gesellschaft mbH, 31785 Hameln (DE)
(72) Erfinder: Röwer, Helmut, 31683 Obernkirchen (DE)
(74) Vertreter: Sparing - Röhl - Henseler Patentanwälte

(56) Entgegenhaltungen:
- WO-A-93/14324
- DE-A- 2 204 022
- DE-A- 2 555 218

## Beschreibung

Die Erfindung betrifft eine Einbaubohle für einen Straßenfertiger nach dem Oberbegriff des Anspruchs 1.

Straßenfertiger umfassen üblicherweise eine in Einbaurichtung rückseitig hinter einer Verteilerschnecke angeordnete Einbaubohle. Solche Einbaubohlen sind über Zugarme am Fahrgestell angelenkt, so daß sie auf dem einzubauenden Material schwimmen.

Damit unterschiedliche Arbeitsbreiten realisiert werden können, ist es bekannt, bei derartigen Einbaubohlen an jeder Seite Bohlenverlängerungsteile manuell anzustückeln (siehe z.B. die DE-A-2 555 218).

Die Anbringung solcher Bohlenverlängerungsteile an der Einbaubohle erfolgt üblicherweise über Befestigungsschrauben, die sich durch in einer auf der zu verlängernden Seite befindlichen Seitenwand der Einbaubohle vorgesehene Durchstecköffnungen sowie durch in einer Seitenwand des anzubringenden Bohlenverlängerungsteils vorgesehene Bohrungen erstrecken. Eine solche Montage ist jedoch zeitaufwendig und erfordert einen hohen Kraftaufwand des Monteurs.

Aufgabe der Erfindung ist es, eine Einbaubohle für einen Straßenfertiger nach dem Oberbegriff des Anspruchs 1 zu schaffen, bei der ein schneller und kraftsparender Anbau von Bohlenverlängerungsteilen erfolgen kann.

Diese Aufgabe wird entsprechend dem kennzeichnenden Teil des Anspruchs 1 gelöst.

Hierzu umfassen bei einer Einbaubohle für einen Straßenfertiger mit zwei äußeren Seitenwänden, wobei in mindestens einer der Seitenwände Durchstecköffnungen zum lösbaren Anbringen mindestens eines seitlichen Bohlenverlängerungsteils über Befestigungselemente vorgesehen sind, die durch die Durchstecköffnungen hindurchsteckbar sind, die Befestigungselemente Federspeicherzylinder. Die Federspeicherzylinder weisen jeweils einen in seine Ausgangsstellung federvorgespannten Kolben auf, sind zur Verschiebung des Kolbens gegen die Federvorspannung hydraulisch beaufschlagbar und hierzu an einen Hydraulikkreis der Einbaubohle anschließbar, wobei der Kolben einen durch die jeweilige Durchstecköffnung hindurchsteckbaren Schaft trägt, der mit einem Widerlagerelement versehbar ist bzw. dieses trägt.

Infolge der Befestigung über Federspeicherzylinder wird der Zeitaufwand für die Montage eines Bohlenverlängerungsteils wesentlich reduziert und erfordert weniger Kraftaufwand, da das Bohlenverlängerungsteil lediglich bei gelüfteten Federspeicherzylindern in die Einbaubohle eingehängt und durch anschließendes Entlüften der Federspeicherzylinder mit der Einbaubohle verbunden werden kann.

Insbesondere können die Federspeicherzylinder zur Druckölversorgung an die Ölversorgung eines Nivellierylinders von zwei zueinander verschwenkbaren Bohlenhälften oder gegebenenfalls an einen Hydraulikzylinder zum Ausfahren einer gegenüber einer Grundbohle ausfahrbaren Ausfahrbohle anschließbar sein. Hierdurch kann ein bereits vorhandener Hydraulikkreis der Einbaubohle mitgenutzt werden.

Vorzugsweise ist an der betreffenden Seitenwand des Bohlenverlängerungsteils bereits ein Verteilerkopf vormontiert, der über Hydraulikleitungen mit jedem der Federspeicherzylinder gekoppelt ist. Hierdurch wird die Montagezeit weiter reduziert.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.
Fig. 1 zeigt eine Seitenansicht einer Einbaubohle für einen Straßenfertiger.
Fig. 2 zeigt eine rückseitige Teilansicht der Einbaubohle von Fig. 1 mit angebauten Bohlenverlängerungsteilen.
Fig. 3 zeigt vergrößert einen Ausschnitt von Fig. 2.
Fig. 4 zeigt den Ausschnitt von Fig. 3 in Draufsicht.
Fig. 5 zeigt ausschnittweise eine rückseitige Ansicht einer Einbaubohle mit beidseitig angebauten Bohlenverlängerungsteilen.

Die in Fig. 1 und 2 dargestellte Einbaubohle für einen Straßenfertiger umfaßt zweckmäßigerweise zwei Bohlenhälften 1a, 1b (von denen nur eine 1b dargestellt ist), die zur Ausbildung eines Dachprofils quer zur Einbaurichtung gegeneinander verschwenkbar und gegebenenfalls ausfahrbar sind.

Jede Bohlenhälfte 1a, 1b umfaßt femer eine äußere Seitenwand 2 sowie eine Bodenplatte 3. In Einbaurichtung unmittelbar vor der Bodenplatte 3 ist eine sich quer zur Einbaurichtung über die gesamte Breite der Bodenplatte 3 erstreckende Stampferleiste 4 angeordnet. Die Stampferleiste 4 ist beispielsweise über einen Exzenterantrieb (nicht dargestellt) um einen einstellbaren Hub auf- und abbeweglich antreibbar. Die Stampferleiste 4 weist an ihrer Vorderkante eine Einlaufschräge 5 auf. Der Winkel der Einlaufschräge 5 liegt vorzugsweise zwischen 30° und 70°, um eine optimale Zufuhr von einzubauendem Material zu gewährleisten.

Alternativ kann die Einbaubohle auch zwei in Einbaurichtung benachbart hintereinander angeordnete Stampferleisten 4 aufweisen, als eine reine Vibrationsbohle ausgebildet oder auch mit Preßleisten versehen sein.

Die Bohlenhälfte 1 a, 1b weist femer an der an einer das einzubauende Material zuführenden Verteilerschnecke des Straßenfertigers befindlichen Seite eine Vorderwand 6 auf. Die Vorderwand 6 umfaßt einen unteren Führungsabschnitt 7, der zur Stampferleiste 4 geneigt ist und benachbart hierzu endet. Der Neigungswinkel des Führungsabschnitts 7 entspricht zweckmäßigerweise in etwa dem Winkel der Einlaufschräge 5 der Stampferleiste 4.

Gemäß dem in Fig. 1 und 2 dargestellten Ausführungsbeispiel sind in der Seitenwand 2 an der zu verlängernden Seite z.B. vier an den Ecken eines Quadrats angebrachte Durchstecköffnungen 8 zum lösbaren Anbringen eines Bohlenverlängerungsteils 9 an der Bohlenhälfte 1b vorgesehen. Wie in Fig. 2 zusätzlich durch in die Bildebene geklappte Ansichten der Durchstecköffnungen 8 sowie in Fig. 4 dargestellt, sind diese schlüssellochartig ausgebildet. Das Bohlenverlängerungsteil 9 weist benachbart zur Seitenwand 2 der Bohlenhälfte 1 b eine Seitenwand 10 mit Bohrungen 11 an Positionen auf, die den Durchstecköffnungen 8 der benachbarten rechten Seitenwand 2 der Bohlenhälfte 1 b entsprechen. In einer zur Seitenwand 10 gegenüberliegenden Seitenwand 12 des Bohlenverlängerungsteils 9 sind vorzugsweise Durchstecköffnungen 13 entsprechend den Durchstecköffnungen 8 in der Seitenwand 2 vorgesehen.

An der Seitenwand 10 sind Federspeicherzylinder 14 befestigt (in Fig. 3 vergrößert dargestellt), die jeweils einen Kolben 15 aufweisen, der über eine als Tellerfederpaket ausgebildete Druckfeder 16 in seine Ausgangsstellung federvorgespannt ist und einen Schaft 17 trägt, der sich durch die zugehörige Bohrung 11 in der Seitenwand 10 erstreckt und an seinem dem Kolben 15 abgewandten Ende mit einem Widerlagerelement 18 versehen ist. Das Widerlagerelement 18 umfaßt vorzugsweise einen auf den Schaft 17 aufgesteckten Federring 19 und eine auf den Schaft 17 geschraubte Mutter 20. Jeder der Federspeicherzylinder 14 umfaßt femer an seinem der Mutter 20 abgewandten Ende eine Anschlußöffnung 21 für eine Hydraulikleitung 22, über die der Federspeicherzylinder 14 zur Verschiebung des Kolbens 15 gegen die Federkraft zwecks Lüften hydraulisch beaufschlagbar ist. Zur hydraulischen Beaufschlagung sind die Hydraulikleitungen 22 an einen Hydraulikkreis, etwa an einen der Ölversorgung dienenden Verteilerkopf 23 eines Hydraulikzylinders 24 zum Verstellen der Einbaubohle (hier dargestellt der Ausfahrzylinder zum Ausfahren einer Ausfahrbohle 1' der Bohlenhälfte 1 b) anschließbar.

Die Durchstecköffnung 8 ist in ihrem oberen Abschnitt 8a genügend groß, so daß das Widerlagerelement 18 hindurchsteckbar ist, und ihrem unteren Abschnitt 8b wenig breiter als der Durchmesser des Schaftes 17. Bei gelüfteten Federspeicherzylindern 14 infolge hydraulischer Beaufschlagung kann daher das Bohlenverlängerungsteil 9 in die Seitenwand 2 der Bohlenhälfte 1b eingehängt werden, wobei der Schaft 17 im unteren Abschnitt 8b der betreffenden Durchstecköffnung 8 aufgenommen wird.

Vorzugsweise sind an der Seitenwand 10 in Einbaurichtung hintereinander angeordnet zwei Stellschrauben 25 zur Höhennivellierung vorgesehen, die sich auf dem oberen Rand der Seitenwand 2 abstützen. Bei eingehängtem Bohlenverlängerungsteil 9 und gelüfteten Federspeicherzylindem 14 kann somit zunächst durch Betätigung der Stellschrauben 25 das Bohlenverlängerungsteil 9 mit der Bohlenhälfte 1b in Bezug auf die Bodenplatte 3 nivelliert werden. Anschließend wird durch Entlüftung der Federspeicherzylinder 14 das Bohlenverlängerungsteil 9 mit der Bohlenhälfte 1b verspannt, wobei die Verspannung durch Lüften der Federspeicherzylinder 14 wieder lösbar ist.

Die so verlängerte Einbaubohle kann mit einem oder mehreren weiteren Bohlenverlängerungsteilen 26 in gleicher Weise zusätzlich verlängert werden, die ebenfalls eine Seitenwand 27 mit Bohrungen 28 an Positionen aufweisen, die denen der Durchstecköffnungen 13 in der Seitenwand 12 des Bohlenverlängerungsteils 9 entsprechen.

Falls die Bohlenhälfte 1a, 1b neben einer Grundbohle eine Ausfahrbohle 1' umfaßt, wie in Fig. 2 dargestellt, können die Federspeicherzylinder 14 an die Ölversorgung des Hydraulikzylinders 24 für die Ausfahrbohle 1' angeschlossen werden, vgl. Fig. 2. Vorzugsweise sind die Federspeicherzylinder 14 über einen bereits vorhandenen Außensteuerstand 29 der Einbaubohle ansteuerbar. Zur Ankopplung an den im Hydraulikkreis der Einbaubohle befindlichen Hydraulikzylinder 24 ist gemäß Fig. 1 der Verteilerkopf 23 an der betreffenden Seitenwand 2, 12 der Bohlenverlängerungsteile 9, 26 vormontiert. Der Verteilerkopf 23 ist über die Hydraulikleitungen 22 mit jedem der Federspeicherzylinder 14 gekoppelt und über einen Hydraulikschlauch 30 an den Hydraulikzylinder 24 anschließbar.

Gemäß Fig. 5 sind Bohlenverlängerungsteile 9 an beiden (nicht ausfahrbaren) Bohlenhälften 1a, 1b angebaut und jeweils mit weiteren Bohlenverlängerungsteilen 26 (auf der rechten Seite in Fig. 5 nur zum Teil dargestellt) zusätzlich verlängert. Ein mit beiden Bohlenhälften 1a, 1 b gekoppelter Nivellierzylinder 31 dient dazu, die Bohlenhälften 1a, 1b zur Ausbildung eines Dachprofils gegeneinander zu verschwenken. Zur hydraulischen Beaufschlagung der Federspeicherzylinder 14 können diese insbesondere an die Ölversorgung des Nivellierzylinders 31 der Einbaubohle anschließbar sein.

Anstelle des Federrings 19 kann auch ein auf den Schaft 17 aufgestecktes Gabelstück verwendet werden, das jedoch am Schaft 17 mittels einer Kette o. dgl. gesichert sein sollte.

## Patentansprüche

1. Einbaubohle für einen Straßenfertiger mit zwei äußeren Seitenwänden (2, 12) wobei in mindestens einer der Seitenwände (2, 12) Durchstecköffnungen (8, 13) zum lösbaren Anbringen mindestens eines seitlichen Bohlenverlängerungsteils (9, 26) über Befestigungselemente vorgesehen sind, die durch die Durchstecköffnungen (8, 13) hindurchsteckbar sind, **dadurch gekennzeichnet, daß** die Befestigungselemente Federspeicherzylinder (14) umfassen, die jeweils einen in seine Ausgangsstellung federvorgespannten Kolben (15) aufweisen, zur Verschiebung des Kolbens (15) gegen die Federvorspannung hydraulisch beaufschlagbar und hierzu an einen Hydraulikkreis der Einbaubohle anschließbar sind, wobei der Kolben (15) einen durch die jeweilige Durchstecköffnung (8, 13) hindurchsteckbaren Schaft (17) trägt, der mit einem Widerlagerelement (18) versehbar ist.

2. Einbaubohle nach Anspruch 1, **dadurch gekennzeichnet, daß** die Federspeicherzylinder (14) an die Ölversorgung eines Nivellierzylinders (31) von zwei zueinander verschwenkbaren Bohlenhälften (1a, 1 b) anschließbar sind.

3. Einbaubohle nach Anspruch 1, **dadurch gekennzeichnet, daß** die Federspeicherzylinder (14) an einen Hydraulikzylinder (24) zum Ausfahren einer gegenüber einer Grundbohle ausfahrbaren Ausfahrbohle (1') anschließbar sind.

4. Einbaubohle nach einem der Ansprüche 1 bis 3, **dadurch gekennzeichnet, daß** die Druckölversorgung der Federspeicherzylinder (14) über einen Außensteuerstand (29) der Einbaubohle ansteuerbar ist.

5. Einbaubohle nach einem der Ansprüche 1 bis 4, **dadurch gekennzeichnet, daß** an der wenigstens einen Seitenwand (2, 12) der Einbaubohle ein Verteilerkopf (23) vormontiert ist, der über Hydraulikleitungen (22) mit jedem der Federspeicherzylinder (14) gekoppelt ist.

6. Einbaubohle nach einem der Ansprüche 1 bis 5, **dadurch gekennzeichnet, daß** die Durchstecköffnungen (8, 13) in der wenigstens einen Seitenwand (2, 12) der Einbaubohle schlüssellochartig mit einem oberen Abschnitt (8a) zum Durchtritt des Widerlagerelements (18) ausgebildet sind.

7. Einbaubohle nach einem der Ansprüche 1 bis 6, **dadurch gekennzeichnet, daß** das Widerlagerelement (18) eine Mutter (20) und einen Federring (19) umfaßt.

8. Einbaubohle nach einem der Ansprüche 1 bis 7, **dadurch gekennzeichnet, daß** das Bohlenverlängerungsteil (9, 26) zwei sich auf der Seitenwand (2, 12) der Einbaubohle abstützende Stellschrauben (25) zur Nivellierung des Bohlenverlängemngsteils (9, 26) mit dem zu verlängernden Bohlenteil (1a, 1b, 1') trägt.

## Claims

1. Screed for a paver with two external side walls (2, 12) in which in at least one of the side walls (2, 12) through-openings (8, 13) are provided for the removable attachment of at least one lateral screed extension part (9, 26) by means of fastening elements, which can be inserted through the through-holes (8, 13), **characterised in that** the fastening elements include spring-loaded cylinders (14), which each comprise a piston (15) spring-biased in its initial position, can be hydraulically actuated to displace the piston (15) counter to the spring bias and to this end can be connected to a hydraulic circuit of the screed, whereby the piston (15) bears a shank (17) which can be inserted through the respective through-hole (8, 13), said shank being optionally provided with an abutment element (18).

2. Screed according to claim 1, **characterised in that** the spring-loaded cylinders (14) can be connected to the oil supply of a levelling cylinder (31) of two screed halves (1a, 1b) which are pivotable with respect to each other.

3. Screed according to claim 1, **characterised in that** the spring-loaded cylinders (14) can be connected to a hydraulic cylinder (24) to extend an extension screed (1') which is extendable with respect to a basic screed.

4. Screed according to one of claims 1 to 3, **characterised in that** the pressurised oil supply to the spring-loaded cylinders (14) can be controlled via an external control console (29) of the screed.

5. Screed according to one of claims 1 to 4, **characterised in that** on at least one side wall (2, 12) of the screed, a distributor head (23) is premounted, which is coupled via hydraulic lines (22) with each of the spring-loaded cylinders (14).

6. Screed according to one of claims 1 to 5, **characterised in that** the through-holes (8, 13) in the at least one side wall (2, 12) of the screed are keyhole shaped with an upper section (8a) to allow for penetration of the abutment element (18).

7. Screed according to one of claims 1 to 6, **characterised in that** the abutment element (18) includes a nut (20) and a split washer (19).

8. Screed according to one of claims 1 to 7, **characterised in that** the screed extension part (9, 26) bears two adjustment screws (25) supporting on the side wall (2, 12) of the screed to level the screed extension part (9, 26) with the screed part (1a, 1 b, 1') to be lengthened.

## Revendications

1. Poutre lisseuse pour un finisseur routier comprenant deux parois latérales extérieures (2, 12), dans laquelle, dans au moins l'une des parois latérales (2, 12), sont prévues des ouvertures de passage (8, 13) servant à monter au moins un prolongateur latéral de poutre (9, 26) de façon démontable au moyen d'éléments de fixation qui peuvent être passés à travers les ouvertures de passage (8, 13), **caractérisée en ce que** les éléments de fixation comprennent des cylindres à accumulateur à ressort (14) qui présentent chacun un piston (15) qui est précontraint élastiquement dans sa position de départ, qui peut être chargé hydrauliquement pour déplacer le piston (15) à l'encontre de la précontrainte élastique et qui peut être à cet effet raccordé à un circuit hydraulique de la poutre lisseuse, le piston (15) portant une tige (17) qui peut être passée à travers l'ouverture de passage (8, 13) correspondante et qui peut être munie d'un élément de butée (18).

2. Poutre lisseuse selon la revendication 1, **caractérisée en ce que** les cylindres à accumulateur à ressort (14) peuvent être raccordés à l'alimentation en huile d'un cylindre de mise à niveau (31) de deux demi-poutres (1a, 1 b) qu'on peut faire pivoter l'une par rapport à l'autre.

3. Poutre lisseuse selon la revendication 1, **caractérisée en ce que** les cylindres à accumulateur à ressort (14) peuvent être raccordés à un cylindre hydraulique (24) servant à mettre en extension une poutre extensible (1') qui peut être mise en extension par rapport à une poutre de base.

4. Poutre lisseuse en place selon l'une des revendications 1 à 3, **caractérisée en ce que** l'alimentation en huile sous pression des cylindres à accumulateur à ressort (14) peut être pilotée au moyen d'un poste de commande extérieur (29) de la poutre lisseuse.

5. Poutre lisseuse selon l'une des revendications 1 à 4, **caractérisée en ce que**, sur l'au moins une paroi latérale (2, 12) de la poutre lisseuse, est pré-montée une tête de distribution (23) qui est accouplée à chacun des cylindres à accumulateur à ressort (14) par des conduites hydrauliques (22).

6. Poutre lisseuse selon l'une des revendications 1 à 5, **caractérisée en ce que** les ouvertures de passage (8, 13) ménagées dans ladite paroi latérale (2, 12) de la poutre lisseuse sont réalisées en forme de trou de serrure, avec une partie supérieure (8a) pour donner passage à l'élément de butée (18).

7. Poutre lisseuse selon l'une des revendications 1 à 6, **caractérisée en ce que** l'élément de butée (18) comprend un écrou (20) et une rondelle ressort (19).

8. Poutre lisseuse selon l'une des revendications 1 à 7, **caractérisée en ce que** le prolongateur de poutre (9, 26) porte deux vis de réglage (25) qui prennent appui sur la paroi latérale (2, 12) de la poutre lisseuse pour mettre le prolongateur de poutre (9, 26) à niveau avec la partie de poutre (1a, 1b, 1') à prolonger.
